# FASCICULE DE BREVET EUROPEEN

(11) **EP 0 119 114 B1**
(45) Date de publication et mention de la délivrance du brevet: **10.01.1990**
(21) Numéro de dépôt: 84400256.8
(22) Date de dépôt: 07.02.1984
(51) Int. Cl.: E04B 1/58, E04B 1/74

(54) **Dispositif pour réaliser des couvertures ou bardages doubles, pièces porteuses, supports et pinces pour la mise en oeuvre de ce dispositif**
Vorrichtung zum Ausführen von doppelten Bedeckungen oder Fassadenverkleidungen; tragende Teile, Träger und Zangen für die Anwendung dieser Vorrichtung
Device for creating double claddings or curtain walls, and supporting parts, supports and pincers for using this device

(30) Priorité: 11.03.1983 FR 8304029
(43) Date de publication de la demande: 19.09.1984
(73) Titulaire: Thevenin, Patrick D., F-08800 Montherme (FR); Gissinger, Bernard C., F-08800 Montherme (FR); Thevenin, Stéphane J., F-08800 Montherme (FR)
(72) Inventeur: Thevenin, Patrick D., F-08800 Montherme (FR); Gissinger, Bernard C., F-08800 Montherme (FR); Thevenin, Stéphane J., F-08800 Montherme (FR)
(74) Mandataire: Boutin, Antoine

(56) Documents cités:
- EP-A- 0 052 158
- DE-A- 2 939 613
- FR-A- 1 077 164
- GB-A- 2 063 961
- GB-A- 2 092 202

## Description

L'invention se rapporte aux toitures et aux bardages. Elle concerne un dispositif pour réaliser des couvertures ou bardages doubles.

Le besoin de ces couvertures et bardages doubles s'est fait sentir depuis que l'on a pris conscience des nécessités d'isoler thermiquement et phoniquement les toitures et les bardages afin d'économiser l'énergie, d'assurer le confort en été et d'isoler les locaux d'habitation ou de travail des agressions phoniques extérieures.

L'avantage des couvertures et bardages doubles est qu'ils permettent de réaliser des opérations d'isolation directement sur des ouvrages existants, construits depuis plusieurs années et qui n'avaient pas été conçus pour recevoir des isolations. Ils autorisent de plus la remise à neuf des couvertures existantes, tout en laissant les occupants habiter normalement les lieux.

Un procédé actuellement utilisé consiste à fixer sur une couverture existante des pannes entre lesquelles on dispose un matériau isolant et à fixer sur ces pannes une nouvelle couverture.

Selon un autre procédé également connu, on fixe dans le fond des ondes des cavaliers sur lesquels on vient fixer des chevrons de la deuxième couverture pour éviter que ceux-ci portent sur les sommets d'onde de la première couverture. Un exemple de réalisation selon ce procédé est décrit dans le brevet GB 2 063 961.

Ces procédés connus, présentent des inconvénients. Dans le premier cas, les pannes portant sur les sommets d'onde risquent d'écraser ces ondes, en raison de la charge ainsi appliquée au sommet de profils déformables. Ceci est particulièrement le cas pour les couvertures en plaques de fibro-ciment. D'autre part, les vis de fixation des pannes sont de grande dimension et travaillent en flexion.

Dans le deuxième cas, les cavaliers ne sont pas universels, l'entraxe entre les pattes de fixation des cavaliers étant différent selon le profil de couverture utilisé (plaque de fibro-ciment, tôle ondulée, etc.). Il est donc nécessaire de prévoir autant de types de cavaliers différents que de profils couramment utilisés, qui sont actuellement plusieurs centaines. En outre, les cavaliers ne comportent pas de moyens assurant le positionnement convenable des pannes en vue de leur fixation, et lorsque ce positionnement est obtenu, il faut procéder à un perçage des deux pièces (panne et cavalier) pour les assembler, par exemple par des boulons. Ces opérations de perçage sont rendues très délicates à réaliser en raison de l'inclinaison des toits.

L'invention propose un dispositif qui remédie aux inconvénients indiqués ci-dessus. A cet effet, le dispositif selon l'invention, qui est du type dans lequel la surtoiture est fixée sur des pannes elles-mêmes fixées sur des cavaliers ou pièces porteuses prenant appui en creux d'onde sur les pannes sous-jacentes, est caractérisé en ce que chaque pièce porteuse est constituée par un profilé de forme générale en U dont le bord supérieur des ailes est rabattu à l'horizontale vers l'extérieur pour former deux assises, les extrémités desdites assises étant relevées à angle droit pour former des butées de centrage et de fixation d'une panne supérieure sur ladite pièce porteuse, soit par vissage à travers lesdites butées, soit par pincement desdites butées sur les bords correspondants de ladite panne.

Les dimensions de la pièce porteuse sont avantageusement choisies de telle sorte que sa petite base puisse se loger dans toutes les ondes des toitures généralement utilisées, tandis que la hauteur de ses flancs est supérieure à celle des profils les plus hauts généralement utilisés.

Les pièces selon l'invention sont fixées en creux d'onde parallèlement à la pente du toit, directement sur une panne sous-jacente, à travers la plaque de couverture existante.

Selon un mode de réalisation préférentiel, la pièce porteuse est trapézoïdale en section, ses ailes divergeant légèrement vers l'extérieur, tandis que la panne qui lui est associée est un profilé à section en oméga.

L'invention vise également la pièce porteuse du dispositif ci-dessus, caractérisée par sa forme générale en U avec ses bords supérieurs rabattus formant assise et ses butées.

L'invention concerne en outre des pièces de raccordement pour les pannes du dispositif selon l'invention et un support inclinable pour la fixation de pièces porteuses sur des pannes sablières.

L'invention concerne enfin une pince spécialement conçue pour le montage des pannes sur les pièces porteuses et le raccordement de pannes entre elles.

Ces différents objets ainsi que d'autres caractéristiques et avantages de l'invention ressortiront de la description qui va suivre d'exemples de réalisation préférés, en référence aux dessins annexés, sur lesquels:
La figure 1 est une vue en perspective d'une pièce porteuse de panne selon l'invention, avec une panne en oméga.
La figure 2 est une vue en perspective analogue à celle de la figure 1, la pièce porteuse et la panne en oméga étant assemblées.
La figure 3 est une vue en perspective de la pièce porteuse de la figure 1, avec une panne en C.
La figure 4 est une vue en perspective d'un premier exemple de réalisation d'une pièce de raccordement pour l'assemblage bout à bout de deux pannes en oméga.
La figure 5 est une vue en perspective d'un autre exemple de réalisation d'une pièce de raccordement pour l'assemblage bout à bout de deux pannes en oméga.
La figure 6 est une vue en perspective de l'as-. semblage de deux pannes en oméga au moyen de la pièce de la figure 5.
La figure 7 est une vue en perspective d'un support inclinable pour la fixation de la pièce porteuse sur une panne sablière non déversée.
La figure 8 est une vue en perspective d'une pince spécialement conçue pour le montage du dispositif selon l'invention.

La pièce porteuse 1 représentée sur les figures 1 à 3 est un cavalier de forme générale en U, destiné à reposer par sa base 2 dans le fond des ondes de la toiture à rénover. De préférence, ainsi qu'il est représenté, la pièce porteuse est de forme trapézoïdale en section, les ailes 3 divergeant légèrement vers l'extérieur. Les bords supérieurs 4 des ailes 3 sont rabattus à l'horizontale pour former l'assise des pannes, telles que la panne 10, qui supporteront la nouvelle couverture.

La hauteur des ailes 3 est supérieure à celle des profils de couverture les plus hauts, qui sont couramment utilisés. Ainsi, les pannes portées par les pièces 1 fixées en creux d'onde seront toujours écartées des sommets d'ondes de la couverture existante. On ne risque donc pas d'écrasement de celle-ci.

Les ailes seront avantageusement munies de nervures de renforcement 5.

Les bords 4 sont découpés le long de leur ligne de pliure sur une certaine distance de part et d'autre de la partie centrale desdits bords et forme des butées relevées à angle droit 6, perpendiculairement à ladite pliure, qui ont pour double fonction d'empêcher le glissement des pannes sur les pièces 1 dans le sens de la pente de la toiture et de constituer des pattes de fixation desdites pannes lorsqu'elles sont rabattues pour venir pincer les bords de ces dernières.

Le long de l'axe longidudinal médian 7 de la base 2 de la pièce porteuse 1, sont pratiquées des perforations allongées 8, pour le réglage et la fixation de ladite pièce 1 aux pannes de la toiture préexistante à travers les plaques de couverture.

De même, les butées 6 peuvent être munies de trous 9 pour des vis, de préférence autotaraudeuses, renforçant éventuellement la fixation des pannes 10.

De préférence, la base 2 de la pièce 1 est courbe pour épouser le profil des ondes sur lesquelles elle doit être fixée. La panne 10 (figure 2), destinée à coopérer avec les pièces de support 1, sera généralement un profilé métallique en U inversé, dont les ailes 11 sont munies de bords 12, rabattus à l'horizontale vers l'extérieur sur lesquels seront repliées les butées 6 de la pièce 1.

L'ensemble constitué par la panne existante 10 et les pièces 1 qui la supportent, forme une poutre à inertie fortement augmentée, capable non seulement de supporter le poids de la deuxième couverture, mais également de diminuer la fatigue de la panne existante.

Dans l'exemple représenté sur la figure 2, la panne 10 est avantageusement à section en oméga pour constituer avec la pièce 1 à section trapézoïdale une triangulation indéformable.

La figure 3 représente un autre mode de réalisation, dans lequel la panne 13 a un profil ouvert à section carrée, dont le côté est égal à la largeur de l'assise 4 de la pièce 1. Dans cet exemple, les butées 6 sont simplement vissées contre les flancs de la panne, ce qui évite l'opération de repliage.

La figure 4 montre une pièce spéciale 14 destinée au raccordement bout à bout de deux pannes en oméga. La pièce de raccord 14 est un profil de section correspondant à celle des pannes à raccorder, ici une section en oméga, mais de cotes légèrement inférieures.

Les bords rabattus à l'horizontale 15 de la pièce 14 sont munis d'au moins deux pattes 16, destinées à être repliées sur les bords extérieurs 12 des pannes 10 en oméga. Cet agrafage constitue généralement une fixation suffisante.

Des trous 17 peuvent cependant être prévus dans lesdites pattes, afin de permettre éventuellement une fixation par vis ou boulons.

La figure 5 représente une autre pièce de raccordement 18, plus économique à fabriquer et beaucoup plus rapide à poser. Cette pièce 18 est une simple éclisse en U, munie de deux pattes 19, destinées à t'agrafage de la pièce 18 sur les bords 12 des pannes 10 à raccorder et qui facilitent le centrage desdites pannes lors de la mise en place de l'éclisse.

Un exemple de raccordement au moyen de cette éclisse 18 est représenté en perspective sur la figure 6. En rabattant les quatre extrémités des pattes 19 sur une faible longueur on solidarise fortement l'éclisse avec les deux pannes, mais on laisse non totalement repliée la partie centrale de l'éclisse qui se trouve à l'aplomb du plan de raccord entre les deux pannes, ce qui renforce l'inertie de ce plan de raccordement. Cet agrafage aux quatre coins de l'éclisse 18 renforce le serrage car les portions en biais 20 de la patte 19, qui joint la partie agrafée à la partie non repliée, épaulent fortement le pliage et s'opposent ainsi au desserrage de la patte 19.

Lorsque dans la toiture existante, la plaque de couverture ne repose pas à plat sur la panne qui la porte, comme c'est parfois le cas à l'endroit des pannes sablières, il y a lieu, avant de poser les pièces porteuses 1, d'interposer une cale entre la plaque de couverture et la panne qui la porte, afin de bien faire travailler en compression la partie de la plaque de couverture qui sera prise entre ladite panne et la pièce porteuse 1.

L'invention prévoit en variante de fixer sur la panne sablière un support inclinable, tel que celui qui est représenté sur la figure 7. Ce support est constitué par une pièce 21, en U traversé par un boulon 22, formant axe de pivotement pour un support inclinable 23 muni de deux trous 24.

On obtient ainsi une pièce de raccordement universelle puisqu'elle peut s'adapter à toutes les toitures, quel que soit leur angle d'inclinaison, le support inclinable 23 étant immobilisé dans la position adéquate par simple serrage du boulon 22.

Cette pièce 21 permet de se passer des cales prévues ci-dessus, dont il fallait un nombre de modèles important pour s'adapter à toutes les pentes de toit que l'on peut rencontrer dans la réalité.

Pour la pose des pièces 21, il est nécessaire de dégager la panne sablière à l'emplacement correspondant en pratiquant une légère découpe dans la plaque de couverture, la pièce 21 étant directement vissée sur la panne sablière au moyen de vis autotaraudeuses passant dans les trous 25 du fond de la pièce 21.

Comme il a été dit précédemment, le montage des pannes 10 en oméga sur les pièces porteuses 1, de même que le raccordement entre elles de deux pannes en oméga, s'effectue par repliement sur le bord horizontal 12 desdites pannes des butées 6 de la pièce porteuse 1 et/ou des pattes 19 de l'éclisse 18.

Pour permettre d'effectuer très rapidement ces opérations d'une manière efficace, l'invention prévoit l'utilisation d'une pince spéciale 26 représentée en perspective sur la figure 8.

Cette pince est constituée par une cage 27, dans laquelle deux leviers antagonistes 28 sont montés à pivotement libre autour de deux axes 29, écartés l'un de l'autre dans un même plan.

La cage 27 se prolonge vers l'extérieur, au-delà des axes d'articulation 29 des leviers 28, pour former une butée qui maintient lesdits leviers en alignement l'un avec l'autre dans la position d'ouverture de la pince.

Entre les deux leviers 28, la pince comporte une portée d'appui 30 formant logement de centrage avec des bords relevés 33, destinée à coopérer avec les assises 4 des pièces porteuses 1 et le fond des éclisses 18 lors des opérations de montage.

Près de leurs points d'articulation à la cage 27, les leviers 28 sont munis de doigts 31, qui forment les poussoirs agissant sur les butées 6 des pièces 1 et les pattes 19 de l'éclisse 18 lors de l'usage de la pince 26.
De préférence, l'extrémité 32 des doigts 31 est de forme arrondie.

La pince 26 ainsi constituée, permet de pincer en même temps et d'un seul geste les deux côtés des pièces 1 et des éclisses 18, le logement 30, 33 ayant réalisé un centrage automatique de la pince.

Le blocage des leviers en alignement en position d'ouverture permet la mise en place avec une seule main de la pince en position de travail.

## Revendications

1. Dispositif pour la réalisation de couvertures et/ou bardages doubles, du type dans lequel la double couverture ou le double bardage est fixé sur des pannes elles-mêmes fixées sur des pièces porteuses prenant appui en creux d'onde sur les pannes sous-jacentes, caractérisé en ce qu'il comporte: d'une part, une pièce porteuse (1) constituée par un profilé de forme générale en U, fixée par sa base (2) en creux d'onde et dont le bord supérieur des ailes (3) est rabattu à l'horizontale vers l'extérieur pour former deux assises (4), dont les extrémités sont relevées à angle droit pour former des butées (6), d'autre part, un profilé (10, 13) formant panne supérieure fixé sur la pièce porteuse (1), soit par agrafage des butées (6) de ladite pièce sur les bords correspondants (12) du profilé (10), soit par vissage à travers lesdites butées (6) sur les flancs du profilé (13).

2. Dispositif selon la revendication 1, caractérisé en ce que la pièce porteuse est trapézoïdale en section, ses ailes (3) divergeant légèrement vers l'extérieur.

3. Dispositif selon la revendication 1 ou 2, caractérisé en ce que la panne (10) est un profilé métallique en forme de U inversé, dont les ailes (11) sont munies de bords (12) rabattus à l'horizontale vers l'extérieur.

4. Dispositif selon la revendication 3, caractérisé en ce que la panne (10) est un profilé en oméga.

5. Dispositif selon la revendication 1, caractérisé en ce que la panne (13) est un profilé à section carrée ouverte.

6. Dispositif selon l'une des revendications 1 ou 2, caractérisé en ce que les butées (6) sont munies de trous (9) pour des moyens de fixation de la panne (10, 13), sur la pièce porteuse (1).

7. Dispositif selon l'une des revendications 1, 2 ou 6, caractérisé en ce que la pièce porteuse (1) présente une base (2) munie de perforations pour des moyens assurant son réglage et sa fixation sur une panne sous-jacente.

8. Dispositif selon l'une des revendications 1, 2, 6, ou 7, caractérisé en ce que la base (2) de la pièce porteuse (1) est de profil courbe pour épouser le creux d'onde de la toiture existante.

9. Utilisation, dans un dispositif selon l'une quelconque des revendications 1 à 8, d'une pièce (14) de raccordement de pannes constituée par un profilé de section correspondant à celle des pannes à raccorder, mais de cotes légèrement inférieures, les ailes (15) de ladite pièce (14) étant munies d'au moins deux pattes (16) destinées à être repliées sur les bords extérieurs (12) desdites pannes.

10. Utilisation, dans un dispositif selon l'une quelconque des revendications 1 à 4 ou 6 à 8, d'une pièce (18) de raccordement de pannes constituée par une éclisse en U dont les deux ailes (19) sont destinées à être rabattues, au moins partiellement, sur les bords extérieurs desdites pannes (10).

11. Utilisation, dans un dispositif selon l'une quelconque des revendications 1, 2, 6 à 8, d'un support réglable pour la fixation de la pièce porteuse (1) sur une panne sablière constituée par une pièce en U (21) sont les ailes sont traversées par un boulon (22) formant axe de pivotement pour un support inclinable (23) muni de deux trous (24).

12. Pince pour la mise en oeuvre du dispositif selon l'une quelconque des revendications 1 à 4, caractérisé en ce qu'elle est constituée par une cage (27), dans laquelle deux leviers antagonistes (28) sont montés à pivotement libre autour de deux axes (29), écartés l'un de l'autre dans un même plan, la cage (27) se prolongeant vers l'extérieur au-delà des axes d'articulation (29), pour former une butée qui maintient les leviers (28) en alignement dans la position d'ouverture de la pince.

13. Pince selon la revendication 12, caractérisée en ce qu'elle comporte, entre les deux leviers, une surface d'appui formant logement (30, 33) pour les assises (4) des pièces porteuses (1) et/ou le fond des éclisses.

14. Pince selon la revendication 12 ou 13, caractérisée en ce que, près de leur point d'articulation (29) à la cage (27), les leviers sont munis de doigts (31) arrondis, formant poussoir.

## Claims

1. Device for producing double cladding panels and/or coverings, of the type in which the double covering or the double cladding panel is fixed onto purlins in turn fixed onto carrier pieces bearing in the wave-trough forms on the underlying purlins, characterized in that it has: on the one hand, a carrier piece (1) comprising a generally U-shaped profile fixed by means of its base (2) in the wave-trough form and whereof the upper edge of the legs (3) is bent back horizontal towards the outside to form two base plates (4) whereof the ends are raised at right angles to form stops (6), and on the other hand, a profile (10,13) forming a superior purlin and fixed onto the carrier piece (1), either by the stops (6) of the said piece hooking onto the corresponding edges (12) of the profile (10) or by screwing through the said stops (6) onto the sides of the profile (13).

2. Device according to Claim 1, characterized in that the carrier piece is trapezoidal in cross-section, its legs (3) diverging slightly towards the outside.

3. Device according to Claim 1 or 2, characterized in that the purlin (10) is a metal profile in the shape of an inverted U, whereof the legs (11) are provided with edges (12) bent back horizontal towards the outside.

4. Device according to Claim 3, characterized in that the purlin (10) is an omega-shaped profile.

5. Device according to Claim 1, characterized in that the purlin (13) is a profile of open square cross-section.

6. Device according to either of Claims 1 or 2, characterized in that the stops (6) are provided with holes (9) for means for fixing the purlin (10, 13) onto the carrier piece (1).

7. Device according to one of Claims 1, 2 or 6, characterized in that the carrier piece (1) has a base (2) provided with perforations for means allowing it to be adjusted and fixed onto an underlying purlin.

8. Device according to one of Claims 1, 2, 6 or 7, characterized in that the base (2) of the carrier piece (1) is of curved profile to match the wave-trough form of the existing roofing.

9. Use, in a device according to any one of Claims 1 to 8, of a piece (14) for connecting purlins, comprising a profile whereof the cross-section corresponds to that of the purlins to be connected but having a slightly smaller elevation, the legs (15) of the said piece (14) being provided with at least two tabs (16) intended to be folded back on the outside edges (12) of the said purlins.

10. Use, in a device according to any one of Claims 1 to 4 or 6 to 8, of a piece (18) for connecting purlins, comprising a U-shaped plate whereof the two legs (19) are intended to be bent back at least partially over the outside edges of the said purlins (10).

11. Use, in a device according to any one of Claims 1, 2, 6 to 8, of an adjustable support for fixing the carrier piece (1) onto an inferior purlin, comprising a U-shaped piece (21) whereof the legs are passed through by a bolt (22) forming a pivoting axis for an inclinable support (23) provided with two holes (24).

12. Gripper for implementing the device according to any one of Claims 1 to 4, characterized in that it comprises a casing (27) in which two opposing levers (28) are mounted freely pivotal about two axes (29) and separated from one another in a single plane, the casing (27) being extended towards the outside beyond the articulation axes (29), to form a stop which keeps the levers (28) in alignment in the open position of the gripper.

13. Gripper according to Claim 12, characterized in that it has between the two levers a bearing surface forming a receiver (30, 33) for the base plates (4) of the carrier pieces (1) and/or the base of the plates.

14. Gripper according to Claim 12 or 13, characterized in that, close to their point of articulation (29) in the casing (27), the levers are privided with rounded fingers (31) forming a pushing means.

## Patentansprüche

1. Vorrichtung zur Ausführung doppelter Abdekkungen und/oder Fassadenverkleidungen des Typs, bei dem die doppelte Abdeckung oder die doppelte Fassadenverkleidung auf Pfetten befestigt ist, die ihrerseits auf Trägerteilen befestigt sind, welche Halt im Wellental an den darunterliegenden Pfetten finden, dadurch gekennzeichnet, daß sie einerseits ein Trägerteil (1), das durch ein allgemein U-förmiges Profil ausgebildet sowie über seine Grundfläche (2) im Wellental befestigt ist und bei dem der obere Rand seiner Schenkel (3) in die Horizontale nach außen umgebogen ist, um zwei Flansche (4) auszubilden, deren Enden zur Ausbildung von Anlageflanschen (6) rechtwinkelig hochgezogen sind, und andererseits ein Profil (10, 13) aufweist, das eine obere Pfette ausbildet und auf dem Trägerteil (1) entweder durch Umfalzen der Anlageflansche desselben über die entsprechenden Ränder (12) des Profils (10) oder mittels einer Verschraubung durch diese Anlageflansche hindurch (6) an den Flanken des Profils (13) befestigt ist.

2. Vorrichtung nach Anspruch 1, dadurch gekennzeichnet, daß das Trägerteil im Querschnitt trapezförmig ist, wobei seine Schenkel (3) leicht nach außen divergieren.

3. Vorrichtung nach Anspruch 1 oder 2, dadurch gekennzeichnet, daß die Pfette (10) ein Metallprofil in Form eines umgekehrten U ist, dessen Schenkel (11) mit in die Horizontale nach außen umgebogenen Rändern (12) versehen sind.

4. Vorrichtung nach Anspruch 3, dadurch gekennzeichnet, daß die Pfette (10) ein Profil in Form eines Omega ist.

5. Vorrichtung nach Anspruch 1, dadurch gekennzeichnet, daß die Pfette (13) ein Profil mit einem Querschnitt in Form eines offenen Quadrates ist.

6. Vorrichtung nach einem der Ansprüche 1 oder 2, dadurch gekennzeichnet, daß die Anlageflansche (6) mit Bohrungen (9) für Mittel zum Befestigen der Pfette (10, 13) am Trägerteil (1) versehen sind.

7. Vorrichtung nach einem der Ansprüche 1, 2 oder 6, dadurch gekennzeichnet, daß das Trägerteil (1) eine Grundfläche (2) aufweist, die mit Öffnungen für Einrichtungen zu ihrer Verstellung und Befestigung auf einer darunterliegenden Pfette versehen ist.

8. Vorrichtung nach einem der Ansprüche 1, 2, 6 oder 7, dadurch gekennzeichnet, daß die Grundfläche (2) des Trägerteils (1) ein gekrümmtes Profil zur Anpassung an das Wellental der vorhandenen Dachkonstruktion ist.

9. Anwendung eines Teils (14) zur Verbindung von Pfetten in einer Vorrichtung nach einem der Ansprüche 1 bis 8, das von einem Profil mit einem Querschnitt ausgebildet ist, der jenem der zu verbindenden Pfetten, jedoch mit etwas kleineren Maßen, entspricht, wobei die Schenkel (15) dieses Teils (14) mit mindestens zwei zum Umbiegen über die äußeren Ränder (12) dieser Pfetten bestimmten Laschen (16) versehen sind.

10. Anwendung eines Teils (18) zur Verbindung von Pfetten in einer Vorrichtung nach einem der Ansprüche 1 bis 4 oder 6 bis 8, wobei das Teil (18) durch eine U-Schiene gebildet wird, deren zwei Schenkel (19) zumindest teilweise zum Umbiegen auf die äußeren Ränder der Pfetten (10) bestimmt sind.

11. Anwendung eines verstellbaren Trägers zur Befestigung des Trägerteiles (1) auf einer Fußpfette in einer Vorrichtung nach einem der Ansprüche 1, 2 oder 6 bis 8, die durch ein U-Teil (21) gebildet ist, dessen Schenkel von einem Bolzen (22) durchsetzt werden, der eine Schwenkachse für eine mit zwei Bohrungen (24) versehene neigungsverstellbare Stütze (23) ausbidet.

12. Zange für den Einsatz der Vorrichtung nach einem der Ansprüche 1 bis 4, dadurch gekennzeichnet, daß sie durch ein Gehäuse (27) ausgebildet ist, in dem zwei gegenläufige Hebel (28) um zwei in derselben Ebene voneinander im Abstand angeordnete Achsen (29) frei verschwenkbar angebracht sind, wobei das Gehäuse (27) nach außen über die Verschwenkachsen (29) hinaus verlängert ist, um einen Anschlag auszubilden, der die Hebel (28) in geöffneter Stellung der Zange in Ausrichtung hält.

13. Zange nach Anspruch 12, dadurch gekennzeichnet, daß sie zwischen den beiden Hebeln eine Anlagefläche aufweist, die eine Aufnahme (30, 33) für die Flanschen (4) der Trägerteile (1) und/oder für den Boden der Schienen ausbildet.

14. Zange nach Anspruch 12 oder 13, dadurch gekennzeichnet, daß nahe ihrem Drehpunkt (29) im Gehäuse (27) die Hebel mit abgerundeten Fingern (31), die Druckstößel ausbilden, versehen sind.
